# FASCICULE DE BREVET EUROPEEN

(11) **EP 0 069 030 B1**
(45) Date de publication et mention de la délivrance du brevet: **13.02.1985**
(21) Numéro de dépôt: 82420076.0
(22) Date de dépôt: 14.06.1982
(51) Int. Cl.: D01H 1/244

(54) **Broche de retordage entraînée par un moteur électrique individuel**
Einzelantrieb mit Elektromotor für Zwirnspindel
Twisting spindle driven by an individual electric motor

(30) Priorité: 29.06.1981 FR 8112918
(43) Date de publication de la demande: 05.01.1983
(73) Titulaire: Société dite: ASA S.A. (société anonyme), F-69100 Villeurbanne (FR)
(72) Inventeur: Remontet, Jean, F-42120 Le Coteau (FR)
(74) Mandataire: Laurent, Michel

## Description

La présente invention a trait à un perfectionnement apporté aux broches utilisées dans l'industrie textile notamment pour le retordage des fils.

Les broches de retordage sont des dispositifs connus depuis fort longtemps et sont constituées essentiellement d'un arbre (ou fût de broche) monté libre en rotation sur le bâti de la machine par l'intermédiaire d'un palier approprié.

Le tube autour duquel est enroulé le fil est emmanché sur le fût de la broche. L'entraînement en rotation du fût de la broche, et par suite de la bobine de fil, peut être réalisé de différentes manières.

La solution la plus répandue consiste à entraîner les broches de la machine au moyen d'une commande par courroie sans fin amenée en contact tangentiel avec la base du fût de broche.

Afin d'augmenter les vitesses de production et également d'obtenir des enroulements d'un poids élevé, il a été proposé depuis fort longtemps, notamment dans le brevet des Etats- d'Amérique US-A-2274147, d'entraîner les broches individuellement au moyen d'un moteur électrique.

L'invention concerne un perfectionnement apporté à de telles broches entraînées par un moteur individuel.

L'un des principaux problèmes qui se pose dans de telles broches à entraînement individuel est celui de l'augmentation de la hauteur du centre de gravité de la bobine et de la broche, compte-tenu du fait que le moteur est disposé au-dessus du palier inférieur du systeme supportant ladite broche.

Cette augmentation de la hauteur du centre de gravité augmente donc les risques de vibration et limite les vitesses d'utilisation ainsi que la grosseur des enroulements de fils.

Le brevet des Etats-Unis d'Amérique US-A-2274147 décrit une solution qui permet, dans une certaine mesure, de résoudre le problème des vibrations. Cette solution consiste, d'une part, à monter le fût de la broche dans un palier à huile permettant également d'assurer la lubrification et, d'autre part, à interposer entre le bâti de la machine et le carter du moteur d'entraînement une couche de matière qui absorbe les vibrations, par exemple une couche de liège ou matériau équivalent.

Un tel mode de réalisation est cependant d'une conception très complexe et surtout ne résoud pas le problème de l'abaissement du centre de gravité de l'ensemble broche/enroule- ment de fil vers le bâti fixe de la machine, ce qui limite donc les vitesses de fonctionnement et le poids des enroulements.

Le brevet français FR-A-2 095 830 décrit une solution permettant de diminuer la hauteur du centre de gravité de la bobine et du moteur. Cette solution consiste dans l'emploi d'un moteur de faibles dimensions, surtout en hauteur, ce moteur étant constitué par un moteur électrique bipolaire, notamment un moteur asynchrone, dont le stator est muni d'un enroulement annulaire plat. Si par le choix d'un tel moteur, on obtient logiquement un abaissement du centre de gravité, celui-ci reste toujours néanmoins disposé nettement au-dessus du bâti support, compte-tenu du fait que ce moteur est toujours disposé au-dessus du palier supportant la broche, et donc par suite au-dessus dudit bâti support.

Or, on a trouvé et c'est ce qui fait l'objet de la présente invention, un nouveau type de broche entraînée par un moteur électrique individuel qui surmonte les inconvénients des broches antérieures par le fait que les vibrations sont amorties efficacement et que, par ailleurs, le centre de gravité de la broche et de l'enroulement qu'elle supporte se trouve pratiquement ramené au niveau du bâti fixe de la machine supportant cette dite broche.

D'une manière générale, l'invention concerne donc une broche de retordage, entraînée par un moteur électrique individuel, selon la revendication 1.

De préférence, selon l'invention:
- le moteur est un moteur bipolaire asynchrone conventionnel,
- les roulements guidant et supportant le fût de la broche sont disposés de part et d'autre du bâti fixe de la machine,
- la liaison élastique entre la bride rigide et le bâti est obtenue au moyen de plots, par exemple en élastomère, interposés entre la colerette supérieure et le bâti support ou de part et d'autre du bâti support.

L'invention et les avantages qu'elle apporte seront cependant mieux compris grâce à l'exemple de réalisation donné ci-après à titre indicatif mais non limitatif et qui est illustré par les schémas annexés dans lesquels:
- la figure 1 est une vue schématique en perspective montrant en coupe une broche conforme à l'invention,
- la figure 2 est une vue de détail en coupe d'une telle broche,
- la figure 3 illustre, en vue de dessus, un système de freinage individuel associé à une telle broche.

Si l'on se reporte aux figures annexées, la figure 1 illustre une machine textile comportant deux broches de retordage, désignées par la référence générale (1), conformes à l'invention.

Chacune de ces broches de retordage (1) est du type entraîné par un moteur électrique individuel (désigné par la référence générale 2) de préférence un moteur asynchrone bipolaire alimenté de manière conventionnelle (non représenté) par exemple par un alternateur.

Cette broche est constituée essentiellement par un fût (3) destiné à supporter l'enroulement de fil (4) (non représenté à la figure 1).

Le fût (3) est monté libre en rotation sur un bâti support (6) constitué dans le cas présent par un profilé en forme de U renversé, horizontal, rapporté sur la carcasse de la machine.

Cette broche (1) est entraînée, comme dit précédemment, par un moteur individuel (2), moteur dont le rotor (7) est fixé directement sur le fût (3) par des moyens désignés par la référence générale (8) permettant de solidariser le corps (9) (et par suite le stator) du moteur (2).

Conformément à l'invention, la fixation du corps (9) du moteur (2) ainsi que le maintien et le guidage du fût de la broche, sont réalisés à l'aide des moyens de solidarisation (8) et ce, par l'intermédiaire d'un manchon (5) rigide entourant le fût (3), ce manchon (5) traversant le bâti (6) et servant de cage aux roulements (10, 11) permettant la rotation de la broche (1). Le manchon (5) comporte à ses extrémités deux colerettes (12, 13), l'une (12) supérieure fixée de manière élastique au bâti (6), l'autre (13) inférieure solidaire du corps (9) du moteur (2).

Les moyens permettant la fixation de manière élastique du manchon (5) sont avantageusement constitués par des plots (14) à base d'élastomère, ces plots (14), en nombre approprié, étant dans l'exemple de réalisation illustré par la figure 1, disposés entre la colerette supérieure (12) et la partie supérieure du bâti (6) au moyen de boulons de fixation alors que, dans le mode de réalisation illustré par la figure 2, ces moyens sont également constitués par des plots (14) mais qui sont disposés de part et d'autre de la partie supérieure du bâti support (6), ces plots étant maintenus au moyen de boulons (15).

Grâce à un tel mode de réalisation selon lequel le moteur (2) est disposé au bout du fût (3), la liaison de l'ensemble étant réalisée de manière élastique et le guidage du fût (3) par des paliers (roulements 10, 11) disposés de part et d'autre de la partie supérieure du bâti (6), il est possible d'avoir une répartition des masses de part et d'autre des points de fixation, et en conséquence, de ramener le centre de gravité de l'ensemble broche/moteur sensiblement au niveau du bâti (6).

Un tel mode de réalisation permet de limiter pratiquement complètement les vibrations et par suite, d'utiliser un moteur ayant un entrefer aussi faible que possible qui peut donc avoir en conséquence un rendement optimum.

Outre le fait qu'une telle conception permet d'éliminer les vibrations grâce à l'abaissement du centre de gravité, et au montage élastique de l'ensemble sur le bâti support, il est également possible d'obtenir un arrêt individuel des broches. Cela peut être obtenu, ainsi que le montre de manière schématique la figure 3, en associant à chaque broche un système de freinage individuel incorporé, lequel peut être constitué par exemple par une machoire (16) agissant sur le fût de la broche. Cette machoire (16) peut être actionnée pneumatiquement ou électriquement par tout moyen connu qu'il est inutile de décrire en détail.

Enfin, cette broche présente également comme avantage d'être très silencieuse et, de par sa conception, peut être facilement démontée, ce qui en favorise l'entretien.

Bien entendu, la présente invention n'est pas limitée à l'exemple de réalisation décrit précédemment mais, elle en couvre également toutes les variantes, réalisées dans le même esprit, dans le cadre des revendications.

Ainsi, si on utilise de préférence comme moyen d'amortissement élastique des plots individuels répartis circonférentiellement autour du fût de la broche, il pourrait être envisagé d'utiliser des plots monobloc se présentant sous la forme d'une bague. Il est évident que de tels plots peuvent être remplacés par tout moyen équivalent, par exemple des systèmes à lames élastiques.

## Revendications

1. Broche de retordage (1) entraînée par un moteur électrique individuel (2) du type comportant:
- un fût de broche (3) monté libre en rotation sur un bâti support (6);
- un moteur (2) dont le rotor (7) est solidaire du fût (3);
- des moyens (8) permettant de solidariser le corps (9) (ou stator) du moteur (2) avec ledit bâti support (6) ainsi que d'assurer le maintien et le guidage du fût (6) de la broche (1), moyens constitués d'un manchon (5) rigide, entourant le fût (3) de la broche, fixé de manière élastique sur ledit support (6) et servant de cage au palier permettant la rotation de ladite broche,
caractérisée par le fait que ledit manchon (5):
- taverse le bâti (6) et sert de cage à deux roulements (10, 11) permettant la rotation de la broche, roulements disposés de part et d'autre du bâti support (6):
- présente à ses extrémités deux collerettes (12, 13), l'une (12) supérieure, fixée de manière élastique au bâti (6), l'autre (13) inférieure, espacée et non liée au bâti, solidaire du corps (9) du moteur (2) qui est monté en bout d'arbre à l'extérieur des roulements.

2. Broche selon la revendication 1 caractérisée par le fait que la fixation de manière élastique de la broche (9) sur le bâti (6) est obtenue au moyen de plots amortisseurs, en caoutchouc par exemple, disposés entre la partie supérieure du bâti (6) et la face inférieure de la collerette (12), le maintien de l'ensemble l'étant obtenu au moyen de boulons (15).

3. Broche de retordage selon l'une des revendications 1 et 2, caractérisée par le fait que le moteur (2) est un moteur électrique bipolaire asynchrone.

4. Broche de retordage selon l'une des revendications 1 à 3, caractérisée par le fait qu'elle comporte un système de freinage individuel (16) incorporé constitué par un frein à machoire agissant sur le fût de la broche.

## Patentansprüche

1. Zwirnspindel (1), die durch einen eigenen Elektro-Motor (2) angetrieben ist, mit:
- einem Spindelschaft (3), der drehbar auf einem Tragteil (6) angeordnet ist;
- einem Motor (2), dessen Rotor (7) mit dem Schaft (3) verbunden ist;
- Mitteln (8) zum Verbinden des Gehäuses (9) (oder Stators) des Motors (2) mit dem Tragteil (6) sowie zur Halterung und Führung des Schaftes (3) der Spindel (1), welche aus einer den Schaft (3) der Spindel umgebenden starren Hülse (5) gebildet sind, die elastisch auf dem Tragteil (6) befestigt ist und als Gehäuse für das die Rotation der Spindel ermöglichende Lager dient,
dadurch gekennzeichnet, daß die Hülse (5):
- das Tragteil (6) durchsetzt und als Gehäuse für zwei die Rotation der Spindel ermöglichende Wälzlager (10, 11) dient, die zu beiden Seiten des Tragteils (6) angeordnet sind;
- an ihren Enden zwei Flansche (12, 13) aufweist, von denen der eine, obere (12) elastisch am Tragteil (6) befestigt ist und der andere, im Abstand dazu angeordnete und nicht mit den Tragteil verbundene, untere (13) fest verbunden ist mit dem Gehäuse (9) des Motors (2), der am Ende der Welle außerhalb der Lager angeordnet ist.

2. Spindel nach Anspruch 1, dadurch gekennzeichnet, daß die elastische Befestigung der Spindel (1) auf dem Tragteil (6) mittels Dämpfungsklötzen, beispielsweise aus Gummi, erreicht wird, die zwischen der Oberseite des Tragteils (6) und der unteren Fläche des Flansches (12) angeordnet sind, wobei das Ganze mittels Schraubenbolzen (15) zusammengehalten ist.

3. Zwirnspindel nach einem der Ansprüche 1 oder 2, dadurch gekennzeichnet, daß der Motor (2) ein zweipoliger Asynchron-Elektromotor ist.

4. Zwirnspindel nach einem der Ansprüche 1 bis 3, dadurch gekennzeichnet, daß sie ein eingebautes individuelles Bremssystem (16) aufweist, das durch eine auf den Spindelschaft wirkende Backenbremse gebildet ist.

## Claims

1. A twisting spindle (1) driven by an individual electric motor (2) of the type comprising:
- a spindle barrel (3) mounted for free rotation on a support frame (6),
- a motor (2) whose rotor (7) is rigidly connected with the barrel (3),
- means (8) for rigidly fastening the motor body (9) (or stator) of the motor (2) with said support frame (6) as well as the maintaining and the guiding of the barrel (3) of the spindle (1) are effected via a rigid sleeve (5) which surrounds the barrel (3) of the spindle, said sleeve being fastened elastically to the frame (6),
characterized by the fact that said sleeve (5):
- passing through the frame (6) and serving as a cage for two bearings (10, 11) which permit rotation of the spindle and are disposed on both sides of the support frame (6),
- having at its ends two collars (12, 13), the upper one (12) being fastened elastically to the frame (6) while the lower one (13) is rigidly connected to the body (9) of the motor (2) which is mounted at the end of the shaft on the outside of the bearings.

2. The spindle of claim 1, characterized by the fact that the elastic attachment of spindle (1) on the frame (6) is obtained by means of dampening studs, in rubber for example, arranged between the upper part of the frame (6) and the lower face of the collar (12), the holding of the assembly being obtained by means of bolts (15).

3. The twisting spindle of one of claim 1 or 2, characterized by the fact that the motor (2) is an asynchronous two-pole electric motor.

4. The twisting spindle of any one of claims 1 to 3, characterized by the fact that is comprises an incoporated individual braking system (16) comprising a jaw brake acting on the barrel of the spindle.
